# EUROPÄISCHE PATENTSCHRIFT

(11) **EP 3 341 299 B1**
(45) Veröffentlichungstag und Bekanntmachung des Hinweises auf die Patenterteilung: **15.06.2022**
(21) Anmeldenummer: 16733484.6
(22) Anmeldetag: 28.06.2016
(51) Int. Cl.: B65C 9/22, B05C 1/08

(54) **LEIMWALZE**
GLUE ROLLER
ROULEAU ENCOLLEUR

(30) Priorität: 25.08.2015 DE 202015104501 U
(43) Veröffentlichungstag der Anmeldung: 04.07.2018
(73) Patentinhaber: Krones AG, 93073 Neutraubling (DE)
(72) Erfinder: MEISSNER, Soeren, 93073 Neutraubling (DE)
(74) Vertreter: Grünecker Patent- und Rechtsanwälte PartG mbB
(86) Internationale Anmeldenummer: PCT/EP2016/065022
(87) Internationale Veröffentlichungsnummer: WO 2017/032489

(56) Entgegenhaltungen:
- WO-A1-01/15820
- DE-A1-102010 000 182

## Beschreibung

Die Erfindung betrifft eine Leimwalze zum Auftragen von Leim auf Etiketten, Etikettenbänder und/oder Behälter in einer Etikettiervorrichtung.

Behälter werden häufig mit Etiketten oder Folien als Kennzeichnung versehen, wobei die Etiketten mittels Etikettiervorrichtungen unter Verwendung von Klebstoff bzw. Leim auf die Behälter aufgebracht werden. Dazu kann eine Leimwalze Leim aufnehmen und auf Etiketten aufbringen. Es ist auch bekannt, dass die Oberfläche der Leimwalze strukturiert ist, beispielsweise Vertiefungen aufweist. Die DE 10 2010 000 182 A1 zeigt eine Leimwalze zum Auftragen von Leim auf Etiketten gemäß dem Oberbegriff des Anspruchs 1, wobei die Leimwalze mehrere an der Mantelfläche ausgebildete Vertiefungen aufweist. Für manche Anwendungen ist es wünschenswert eine große Menge Leim aufzubringen, damit die Etiketten sicher an den Behältern haften bleiben. Gerade bei CSD-Produkten (Carbonated Soft Drink) mit hoher Behälterausdehnung kommt es leicht zum Verlust des Etiketts. Dies kann verhindert werden, indem zum Befestigen der Etiketten größere Mengen Leim verwendet werden. Aus dem Stand der Technik ist bekannt, zum Erhöhen der Leimmenge mit einem verstellbaren Leimschaber die Menge an Leim, die mit dem Leimschaber auf die Leimwalze aufgebracht wird, einzustellen. Es zeigt sich jedoch, dass es dadurch zu erhöhter Verschmutzung der Maschine kommen kann. Zudem gibt es keine Lösung für Maschinen mit fest montierten (nicht verstellbaren) Leimschabern.

Der Nachteil der bisher bekannten Vorrichtungen besteht also darin, dass es für Maschinen, bei denen nicht eingestellt werden kann, wie viel Leim auf die Leimwalze abgegeben wird, kein hoher Leimübertrag möglich ist, und bei Maschinen, bei denen die Leimmenge, die auf die Leimwalze abgegeben wird, erhöht werden kann, Verschmutzungen auftreten können.

Es ist also Aufgabe der Erfindung, eine Leimwalze zur Verfügung zu stellen, die unabhängig von der Art der Etikettiervorrichtung einen hohen Leimübertrag ermöglicht, ohne die Verschmutzung der Etikettiervorrichtung zu erhöhen.

Diese Aufgabe wird erfindungsgemäß dadurch gelöst, dass die Oberfläche der Leimwalze mehrere Vertiefungen jeweils in Form eines Hexagons aufweist, wobei die Seitenwände des Hexagons bezogen auf die Oberfläche der Leimwalze eine Neigung von 110° bis 140°, bevorzugt 120°, aufweisen.

Die hexagonale Form in Kombination mit der Neigung der Seitenwände führt dazu, dass auch größere Mengen Leim von der Leimwalze aufgenommen und ohne

Maschinenverschmutzung auf Etiketten abgegeben werden können. In Vergleichsversuchen hat sich ergeben, dass die Leimmenge (in mg/mm²) im Vergleich zu bekannten Leimwalzen etwa verdoppelt werden kann, ohne die Verschmutzung zu erhöhen. Zudem zeigt sich, dass ein vorgegebenes Leimbild auf dem Etikett zuverlässig erzeugt werden kann.

Die Leimwalze ist vorzugsweise in Form eines Zylinders oder Hohlzylinders ausgebildet und um die Zylinderachse rotierbar angeordnet. Die Leimwalze ist zumeist Teil eines Leimwerks, in dem Leim wenn nötig erhitzt und in dem Leim auf die Leimwalze aufgebracht wird, beispielsweise mit einem Leimschaber. Die Größe der Leimwalze hängt vom Anwendungsfall ab, das heißt, sie ist auf die Größe der zu beleimenden Objekte abgestimmt.

Die hexagonale Form der Vertiefungen bezieht sich auf die abgerollte Zylinderfläche der Leimwalze.

Alle Vertiefungen können die gleiche Seitenlänge und/oder die gleiche Tiefe und/oder die gleiche Neigung der Seitenwände aufweisen. Je ähnlicher sich die einzelnen Vertiefungen sind, desto gleichmäßiger kann Leim übertragen werden. Dies gilt vor allem, wenn Leim gleichmäßig auf die Leimwalze abgegeben werden kann. Außerdem ist es so einfacher, eine große Menge Vertiefungen gleichmäßig auf der Leimwalzenoberfläche anzuordnen. Die Seitenlänge wird dabei an der Oberkante, also auf Höhe der nicht-vertieften Oberfläche der Leimwalze gemessen.

Beispielsweise in Fällen, in denen der Leimauftrag auf die Leimwalze nicht gleichmäßig möglich ist, kann es aber auch sinnvoll sein, die Vertiefungen geometrisch unterschiedlich auszubilden, beispielsweise abhängig davon, wo auf der Leimwalze sie angeordnet sind.

Die Vertiefungen können derart angeordnet sein, dass jeweils eine Kante jeder der Vertiefungen und eine Kante jeder benachbarten Vertiefung parallel angeordnet sind. So kann eine große Menge an Vertiefungen gleichmäßig auf der Leimwalzenoberfläche angeordnet werden. Dies kann insbesondere für benachbarte Kanten benachbarter Vertiefungen gelten.

Die Vertiefungen können äquidistant zueinander angeordnet sein. Äquidistant bezieht sich hier auf die Abstände zwischen den Mittelpunkten benachbarter Vertiefungen. Die Vertiefungen können entlang einer ersten Achse, beispielsweise umfänglich um die Leimwalze oder entlang der Breite der Leimwalze, mit einem ersten Abstand äquidistant und entlang einer zweiten Achse mit einem zweiten Abstand äquidistant angeordnet sein. Der erste und der zweite Abstand können gleich sein, insbesondere bei regulären Hexagonen.

Alternativ können der erste und der zweite Abstand unterschiedlich sein, insbesondere wenn nicht alle Seiten eines Hexagons gleich lang sind.

Die Vertiefungen können um den gesamten Umfang der Leimwalze angeordnet sein. Dies ermöglicht, dass die Leimwalze auf ihrem gesamten Umfang zum Aufnehmen auch großer Mengen Leim, und somit besonders gut zum kontinuierlichen Betrieb, geeignet ist.

Die Vertiefungen können über die gesamte Breite der Leimwalze angeordnet sein. Dadurch kann die Leimwalze auf ihrer gesamten Breite zum Aufnehmen großer Mengen Leim geeignet sein. Dies ermöglicht, dass Behälter verschiedener Größen mit Leim versehen werden können, besonders auch große Behälter.

Die Kanten und/oder Ecken der Vertiefungen können abgerundet sein. Dies kann gegebenenfalls verhindern, dass scharfe Ecken oder Kanten die Etiketten beschädigen und dass sich an den Ecken und Kanten Leim ansammelt oder dort die Leimmenge reduziert ist.

Die Vertiefungen können, abgesehen von den Seitenwänden, eine gleichmäßige Tiefe aufweisen. So kann die Leimmenge in der gesamten Vertiefung gleichmäßig sein und ein gutes Leimbild ermöglicht werden.

Die Seitenlänge der Vertiefungen kann jeweils zwischen 0,2 mm und 0,35 mm, insbesondere zwischen 0,24 mm und 0,29 mm, vorzugsweise 0,26 mm betragen. Diese Seitenlängen haben sich als eine besonders vorteilhafte Größe gezeigt, da so ein gutes Leimbild erzeugt werden kann.

Die Vertiefungen können eine Tiefe von 0,04 mm bis 0,125 mm, insbesondere von 0,04 mm bis 0,06 mm, insbesondere von 0,045 mm bis 0,055 mm, bevorzugt 0,05 mm aufweisen. Diese Tiefen haben sich als besonders vorteilhaft gezeigt, da so die gewünschte hohe Leimmenge übertragen werden kann und ein gutes Leimbild erzeugt werden kann.

Der Abstand zwischen benachbarten Vertiefungen kann zwischen 0,4 mm und 0,8 mm, insbesondere zwischen 0,5 mm und 0,7 mm, vorzugsweise bei 0,6 mm liegen. Der Abstand bezieht sich, wie oben bereits erwähnt, auf die Abstände zwischen den Mittelpunkten der Vertiefungen. Dieser Abstand hat sich als besonders vorteilhaft für das Leimbild und die übertragene Leimmenge erwiesen. Der besagte Abstand ermöglicht, insbesondere in Kombination mit den oben genannten Seitenlängen, ein geeignetes Verhältnis zwischen Vertiefungen und der übrigen Leimwalzenoberfläche (in einem Bereich, in dem die Vertiefungen angeordnet sind).

Die Stegbreite zwischen den Vertiefungen kann zwischen 0,07 mm und 0,13 mm, vorzugsweise bei 0,1 mm liegt. Der Steg ist dabei die nicht-vertiefte Leimwalzenoberfläche zwischen zwei benachbarten Vertiefungen. Die Stegbreite ist also der (gegebenenfalls kürzeste) Abstand zwischen den benachbarten oberen Kanten zweier benachbarter Vertiefungen. Diese Stegbreite hat sich als vorteilhaft für das Leimbild und die übertragene Leimmenge erwiesen.

In einem Abstand von 1 cm bis 2 cm, insbesondere 1,5 cm, von den Seiten der Leimwalze können keine Vertiefungen angeordnet sein. Dies kann vorteilhaft sein, da dann an Stellen der Leimwalze, die nicht zum Beleimen verwendet werden, auch wenig Leim von der Leimwalze aufgenommen wird. Das spart Leim und kann zudem Verschmutzung durch herablaufenden Leim reduzieren.

Der Pressflächenanteil kann bei 30% bis 35%, vorzugsweise bei 32% liegen. Pressflächen sind dabei die Flächen, die nicht vertieft sind und im Betrieb gegen das zu beleimende Etikett oder Etikettenband oder den zu beleimenden Behälter drücken. Dieser Pressflächenanteil hat sich als besonders vorteilhaft für das Leimbild und die übertragene Leimmenge erwiesen.

Jeder Innenwinkel des Hexagons kann größer oder gleich 100° und kleiner oder gleich 150°, insbesondere kleiner oder gleich 140° und größer als 110°, insbesondere kleiner oder gleich 135° und größer oder gleich 115°, insbesondere kleiner oder gleich 130° und größer oder gleich 120° sein. Der Innenwinkel bezeichnet einen Winkel, der von benachbarten Polygonseiten eingeschlossen wird. Die oben genannten Innenwinkel führen zu einem besseren Leimbild.

Jede Vertiefung kann so ausgebildet sein, dass gegenüberliegende Kanten parallel verlaufen. Dies vereinfacht die Herstellung und die Anordnung der Vertiefungen auf der Leimwalze.

Jede Vertiefung kann in Form eines regulären Hexagons ausgebildet sein. In diesem Fall betragen alle Innenwinkel 120° und alle Seiten des Hexagons sind gleich lang. Diese Form ist sehr einfach in der Herstellung und geeignet zu einer dichten und gleichmäßigen Anordnung auf der Leimwalze. Außerdem liegen alle Innenwinkel bei einem besonders bevorzugten Wert.

Weitere Merkmale und Vorteile werden nachfolgend anhand der beispielhaften Figuren erläutert. Dabei zeigt:
- Figur 1: eine schematische, nicht maßstabsgetreue Darstellung einer Leimwalze in einer Etikettiervorrichtung in Draufsicht;
- Figur 2: eine schematische, nicht maßstabsgetreue Draufsicht auf die abgerollte Zylinderfläche einer erfindungsgemäßen Leimwalze;
- Figur 3: ein schematischer, nicht maßstabsgetreuer Schnitt durch eine Ebene parallel zur Zylinderachse der erfindungsgemäßen Leimwalze; und
- Figur 4: eine schematische, nicht maßstabsgetreue Draufsicht auf Vertiefungen in der Oberfläche der Leimwalze.

In Figur 1 ist eine Leimwalze in einer Etikettiervorrichtung dargestellt.

Die hier vereinfacht dargestellte Etikettiervorrichtung 1 umfasst neben der Leimwalze 2, die hier Teil eines Leimwerks 3 ist, einen rotierbaren Zylinder 4, von dem ein Etikettenband 5 abgerollt wird, einen Schneidzylinder 6, auf dem Etiketten aus dem Etikettenband vereinzelt werden, indem ein Schneidwerkzeug 7 gegen den Schneidzylinder drückt, und einen Transportzylinder 8, der die Etiketten vom Schneidzylinder übernimmt, zu den Behältern 9 weitertransportiert und auf diese aufbringt.

Es sei angemerkt, dass die Leimwalze nicht Teil eines Leimwerks sein muss. Außerdem ist die Etikettiervorrichtung rein beispielhaft und kann beliebig anders ausgebildet sein, beispielsweise so, dass der Leim auf ein Etikettenband oder auf Behälter aufgebracht wird, die auf geeignete Art mit der Leimwalze in Kontakt gebracht werden können. Dabei können die Behälter, Etiketten oder das Etikettenband linear oder auf einem Rundläufer zur Leimwalze transportiert werden. Alternativ oder zusätzlich kann die Leimwalze bewegbar, beispielsweise schwenkbar oder verfahrbar angeordnet sein, so dass sie mit den Etiketten, Behältern oder Etikettenbändern in Kontakt gebracht werden kann.

Figur 2 zeigt die abgerollte Oberfläche 10 einer Leimwalze in Draufsicht mit einer Vielzahl von hexagonalen Vertiefungen 11. Hier sind die Vertiefungen mit einem minimalen Abstand 12 zum Rand der Zylinderfläche bezogen auf die Breite 13 der Leimwalze angeordnet. Außerdem sind Vertiefungen entlang des gesamten Umfangs 14 angeordnet.

Figur 3 zeigt einen Schnitt durch eine Ebene 15 parallel zur Drehachse senkrecht zur Leimwalzenoberfläche. Hier ist der Abstand 16 zwischen benachbarten Vertiefungen als Abstand der Mittelpunkte der Vertiefungen gezeigt. Die Vertiefungen sind in der gezeigten Richtung äquidistant angeordnet, dies muss jedoch nicht der Fall sein. Außerdem ist die Tiefe 17 der Vertiefungen gezeigt. Hier haben die Vertiefungen eine gleichmäßige Tiefe, was jedoch nicht der Fall sein muss. Zu erkennen sind auch die Seitenwände 18 der Vertiefungen und ihr Neigungswinkel 19 von 120° zur Oberfläche der Leimwalze. Außerdem sind die Stege 20 zwischen den Vertiefungen gezeigt.

Figur 4 zeigt eine detaillierte Draufsicht auf eine Oberfläche einer Leimwalze. Hier ist ebenfalls der Abstand 16 der Mittelpunkte benachbarter Vertiefungen gezeigt. Außerdem ist die Stegbreite 21, eine erste Seitenlänge 22, eine zweite Seitenlänge 23, ein erster Innenwinkel 24 und ein zweiter Innenwinkel 25 gezeigt. In diesem Beispiel sind die erste und die zweite Seitenlänge unterschiedlich und der erste und der zweite Innenwinkel sind unterschiedlich. Dies muss aber nicht der Fall sein. Es kann sich beispielsweise auch um ein reguläres Hexagon mit gleichen Seitenlängen und Innenwinkeln handeln. In diesem Beispiel ist die Stegbreite zwischen den drei Vertiefungen gleich, dies muss jedoch nicht der Fall sein. Außerdem sind hier benachbarte Kanten benachbarter Vertiefungen parallel, was jedoch ebenfalls nicht der Fall sein muss.

In einer beispielhaften Ausführungsform in der die Leimwalze wie oben beschrieben ausgeführt sein kann, können größenordnungsmäßig etwa 400000 bis 500000 hexagonale Vertiefungen auf einer Mantelfläche von etwa 1200 cm² angeordnet sein. Insbesondere kann eine typische Dichte von Vertiefungen (bezogen auf die Zylinderfläche) bei etwa 350/m² liegen. Die Seitenlänge der Kanten können beispielsweise an zwei gegenüberliegenden Seiten 0,29 mm (beispielsweise die erste Kantenlänge 22) und an den übrigen Seiten 0,24 mm (beispielsweise die zweite Kantenlänge 23) betragen. Die Tiefe kann dabei beispielhaft 0,05 mm betragen und die Stegbreite 0,1 mm. Der Winkel der Seitenwände kann 120° betragen und die Pressfläche kann bei etwa 32% liegen. Das Zwischenraumvolumen liegt dann bei etwa 30,5 ml/m². Die Summe der Figuren in axialer Richtung kann beispielsweise etwa 1000 sein und in radialer Richtung etwa 400 bis 500.

## Patentansprüche

1. Leimwalze (2) zum Auftragen von Leim auf Etiketten, Etikettenbänder und/oder Behälter in einer Etikettiervorrichtung (1), **dadurch gekennzeichnet, dass**
die Oberfläche der Leimwalze (2) mehrere Vertiefungen (11) jeweils in Form eines Hexagons aufweist und
wobei die Seitenwände (18) des Hexagons bezogen auf die Oberfläche der Leimwalze (2) eine Neigung von 110° bis 140 °, bevorzugt 120°, aufweisen.

2. Leimwalze nach Anspruch 1, wobei alle Vertiefungen die gleiche Seitenlänge (22, 23) und/oder die gleiche Tiefe (17) und/oder die gleiche Neigung (19) der Seitenwände (18) aufweisen, wobei die Seitenlänge (22, 23) an der Oberkante der Vertiefung (11), also auf Höhe der nicht-vertieften Oberfläche der Leimwalze gemessen wird.

3. Leimwalze nach Anspruch 1 oder 2, wobei die Vertiefungen (11) derart angeordnet sind, dass jeweils eine Kante jeder der Vertiefungen (11) und eine Kante jeder benachbarten Vertiefung (11) parallel angeordnet sind.

4. Leimwalze nach einem der vorangegangenen Ansprüche, wobei die Vertiefungen (11) um den gesamten Umfang (14) der Leimwalze (2) angeordnet sind.

5. Leimwalze nach einem der vorangegangenen Ansprüche, wobei die Vertiefungen (11) über die gesamte Breite (13) der Leimwalze (2) angeordnet sind.

6. Leimwalze nach einem der vorangegangenen Ansprüche, wobei die Vertiefungen (11), abgesehen von den Seitenwänden (18), eine gleichmäßige Tiefe (17) aufweisen.

7. Leimwalze nach einem der vorangegangen Ansprüche, wobei die Seitenlänge (22, 23) der Vertiefungen jeweils zwischen 0,2 und 0,35 mm, insbesondere zwischen 0,24 mm und 0,29 mm, vorzugsweise 0,26 mm beträgt.

8. Leimwalze nach einem der vorangegangenen Ansprüche, wobei die Vertiefungen eine Tiefe (17) von 0,04 mm bis 0,125 mm, insbesondere von 0,04 mm bis 0,06 mm, insbesondere von 0,045 mm bis 0,055 mm, bevorzugt 0,05 mm aufweisen.

9. Leimwalze nach einem der vorangegangenen Ansprüche, wobei der Abstand (16) zwischen benachbarten Vertiefungen (11) zwischen 0,4 mm und 0,8 mm, insbesondere zwischen 0,5 mm und 0,7 mm, vorzugsweise bei 0,6 mm liegt, wobei sich der Abstand auf einen Abstand zwischen den Mittelpunkten der Vertiefungen (11) bezieht.

10. Leimwalze nach einem der vorangegangenen Ansprüche, wobei die Stegbreite (21) zwischen den Vertiefungen (11) zwischen 0,07 mm und 0,13 mm, vorzugsweise bei 0,1 mm liegt, wobei die Stegbreite der Abstand zwischen den benachbarten oberen Kanten zweier benachbarter Vertiefungen (11) ist.

11. Leimwalze nach einem der vorangegangen Ansprüche, wobei in einem Abstand (12) von 1 cm bis 2 cm, insbesondere 1,5 cm, von den Seiten der Leimwalze keine Vertiefungen angeordnet sind.

12. Leimwalze nach einem der vorangegangenen Ansprüche, wobei der Pressflächenanteil bei 30% bis 35%, vorzugsweise bei 32% liegt, wobei Pressflächen die Flächen sind, die nicht vertieft sind und im Betrieb gegen das zu beleimende Etikett oder Etikettenband oder den zu beleimenden Behälter drücken.

13. Leimwalze nach einem der vorangegangenen Ansprüche, wobei jeder Innenwinkel (24, 25) des Hexagons größer oder gleich 100° und kleiner oder gleich 150°, insbesondere kleiner oder gleich 140° und größer als 110°, insbesondere kleiner oder gleich 135° und größer oder gleich 115°, insbesondere kleiner oder gleich 130° und größer oder gleich 120° ist, wobei der Innenwinkel einen Winkel bezeichnet, der von benachbarten Polygonseiten eingeschlossen wird.

14. Leimwalze nach einem der vorangegangenen Ansprüche, wobei jede Vertiefung (11) so ausgebildet ist, dass gegenüberliegende Kanten der Vertiefung parallel verlaufen.

15. Leimwalze nach einem der vorangegangenen Ansprüche, wobei jede Vertiefung (11) in Form eines regulären Hexagons ausgebildet ist.

## Claims

1. Glue roller (2) for applying glue to labels, label strips and/or containers in a labelling device (1), **characterised in that**
the surface of the glue roller (2) has a plurality of depressions (11), each in the form of a hexagon,
the side walls (18) of the hexagon having an inclination of 110° to 140°, preferably 120°, in relation to the surface of the glue roller (2).

2. Glue roller according to claim 1, wherein all depressions have the same side length (22, 23) and/or the same depth (17) and/or the same inclination (19) of the side walls (18), wherein the side length (22, 23) is measured on the upper edge of the depression (11), i.e., at the level of the non-depressed surface of the glue roller.

3. Glue roller according to either claim 1 or claim 2, wherein the depressions (11) are arranged in such a way that in each case one edge of each of the depressions (11) and one edge of each adjacent depression (11) are arranged in parallel.

4. Glue roller according to any of the preceding claims, wherein the depressions (11) are arranged about the entire circumference (14) of the glue roller (2).

5. Glue roller according to any of the preceding claims, wherein the depressions (11) are arranged over the entire width (13) of the glue roller (2).

6. Glue roller according to any of the preceding claims, wherein the depressions (11) have a uniform depth (17) apart from the side walls (18).

7. Glue roller according to any of the preceding claims, wherein the side length (22, 23) of the depressions is between 0.2 and 0.35 mm, in particular between 0.24 mm and 0.29 mm, preferably 0.26 mm.

8. Glue roller according to any of the preceding claims, wherein the depressions have a depth (17) of 0.04 mm to 0.125 mm, in particular 0.04 mm to 0.06 mm, in particular 0.045 mm to 0.055 mm, preferably 0.05 mm.

9. Glue roller according to any of the preceding claims, wherein the distance (16) between adjacent depressions (11) is between 0.4 mm and 0.8 mm, in particular between 0.5 mm and 0.7 mm, preferably 0.6 mm, wherein the distance refers to a distance between the centres of the depressions (11).

10. Glue roller according to any of the preceding claims, wherein the web width (21) between the depressions (11) is between 0.07 mm and 0.13 mm, preferably 0.1 mm, wherein the web width is the distance between the adjacent upper edges of two adjacent depressions (11).

11. Glue roller according to any of the preceding claims, wherein no depressions are arranged at a distance (12) of 1 cm to 2 cm, in particular 1.5 cm, from the sides of the glue roller.

12. Glue roller according to any of the preceding claims, wherein the proportion of pressing surfaces is 30% to 35%, preferably 32%, wherein the pressing surfaces are the surfaces that are not depressed and, during operation, press against the label or label strip to be glued or the container to be glued.

13. Glue roller according to any of the preceding claims, wherein each interior angle (24, 25) of the hexagon is greater than or equal to 100° and less than or equal to 150°, in particular less than or equal to 140° and greater than 110°, in particular less than or equal to 135° and greater than or equal to 115°, in particular less than or equal to 130° and greater than or equal to 120°, wherein the interior angle designates an angle that is enclosed by adjacent polygon sides.

14. Glue roller according to any of the preceding claims, wherein each depression (11) is formed such that opposite edges of the depression are parallel.

15. Glue roller according to any of the preceding claims, wherein each depression (11) is formed in the shape of a regular hexagon.

## Revendications

1. Rouleau encolleur (2) pour appliquer de la colle sur des étiquettes, des bandes d'étiquettes et/ou des récipients dans un dispositif d'étiquetage (1), **caractérisé en ce que**
la surface du rouleau encolleur (2) présente une pluralité d'évidements (11), respectivement sous la forme d'un hexagone, et
dans lequel les parois latérales (18) de l'hexagone présentent une inclinaison de 110° à 140 °, de préférence de 120°, par rapport à la surface du rouleau encolleur (2).

2. Rouleau encolleur selon la revendication 1, dans lequel tous les évidements présentent la même longueur latérale (22, 23) et/ou la même profondeur (17) et/ou la même inclinaison (19) des parois latérales (18), dans lequel la longueur latérale (22, 23) est mesurée au niveau du bord supérieur de l'évidement (11), également au niveau de la surface non évidée du rouleau encolleur.

3. Rouleau encolleur selon la revendication 1 ou 2, dans lequel les évidements (11) sont agencés de telle sorte qu'un bord de chacun des évidements (11) et un bord de chaque évidement adjacent (11) sont agencés parallèlement.

4. Rouleau encolleur selon l'une quelconque des revendications précédentes, dans lequel les évidements (11) sont agencés sur toute la circonférence (14) du rouleau encolleur (2).

5. Rouleau encolleur selon l'une quelconque des revendications précédentes, dans lequel les évidements (11) sont agencés sur la même largeur (13) du rouleau encolleur (2).

6. Rouleau encolleur selon l'une quelconque des revendications précédentes, dans lequel les évidements (11) présentent, à l'exception des parois latérales (18), une profondeur uniforme (17).

7. Rouleau encolleur selon l'une quelconque des revendications précédentes, dans lequel la longueur latérale (22, 23) des évidements est respectivement comprise entre 0,2 et 0,35 mm, en particulier entre 0,24 mm et 0,29 mm, de préférence est de 0,26 mm.

8. Rouleau encolleur selon l'une quelconque des revendications précédentes, dans lequel les évidements présentent une profondeur (17) de 0,04 mm à 0,125 mm, en particulier de 0,04 mm à 0,06 mm, en particulier de 0,045 mm à 0,055 mm, de préférence est de 0,05 mm.

9. Rouleau encolleur selon l'une quelconque des revendications précédentes, dans lequel la distance (16) entre des évidements adjacents (11) est comprise entre 0,4 mm et 0,8 mm, en particulier entre 0,5 mm et 0,7 mm, de préférence est de 0,6 mm, dans lequel la distance se réfère à une distance entre les centres des évidements (11).

10. Rouleau encolleur selon l'une quelconque des revendications précédentes, dans lequel la largeur d'entretoise (21) entre les évidements (11) est comprise entre 0,07 mm et 0,13 mm, de préférence est de 0,1 mm, dans lequel la largeur d'entretoise est la distance entre les bords supérieurs adjacents de deux évidements (11) adjacents.

11. Rouleau encolleur selon l'une quelconque des revendications précédentes, dans lequel aucun évidement n'est agencé à une distance (12) de 1 cm à 2 cm, en particulier de 1,5 cm, des côtés du rouleau encolleur.

12. Rouleau encolleur selon l'une quelconque des revendications précédentes, dans lequel la proportion des surfaces de pressage est de 30 % à 35 %, de préférence de 32 %, dans lequel les surfaces de pressage sont les surfaces qui ne sont pas évidées et qui, en fonctionnement, appuient sur l'étiquette ou la bande d'étiquettes à coller ou le récipient à coller.

13. Rouleau encolleur selon l'une quelconque des revendications précédentes, dans lequel chaque angle intérieur (24, 25) de l'hexagone est supérieur ou égal à 100° et inférieur ou égal à 150°, en particulier inférieur ou égal à 140° et supérieur à 110°, en particulier inférieur ou égal à 135° et supérieur ou égal à 115°, en particulier inférieur ou égal à 130° et supérieur ou égal à 120°, dans lequel l'angle intérieur désigne un angle qui est délimité par des côtés de polygone adjacents.

14. Rouleau encolleur selon l'une quelconque des revendications précédentes, dans lequel chaque évidement (11) est conçu de telle sorte que les bords opposés de l'évidement s'étendent parallèlement.

15. Rouleau encolleur selon l'une quelconque des revendications précédentes, dans lequel chaque évidement (11) est conçu sous la forme d'un hexagone régulier.
